# EUROPÄISCHE PATENTSCHRIFT

(11) **EP 0 627 310 B1**
(45) Veröffentlichungstag und Bekanntmachung des Hinweises auf die Patenterteilung: **24.06.1998**
(21) Anmeldenummer: 94106087.3
(22) Anmeldetag: 20.04.1994
(51) Int. Cl.: B41F 13/60, B65H 45/16

(54) **Falzapparat sowie Verfahren zur Querfalzung**
Folding apparatus and method for crosswise folding
Plieuse et procédé de pliage transversal

(30) Priorität: 13.05.1993 DE 4316134
(43) Veröffentlichungstag der Anmeldung: 07.12.1994
(73) Patentinhaber: Heidelberger Druckmaschinen Aktiengesellschaft, D-69115 Heidelberg (DE)
(72) Erfinder: Laubscher, Hans-Jörg, D-67227 Frankenthal (DE)
(74) Vertreter: Fey, Hans-Jürgen

(56) Entgegenhaltungen:
- EP-A- 0 211 377
- DE-A- 3 614 263
- DE-C- 449 118

## Beschreibung

Die Erfindung betrifft ein Verfahren zur Querfalzung von Bahnen sowie einen Falzapparat zur Durchführung des Verfahrens.

Aus der DE 36 14 263 C2 ist ein Falzapparat der eingangs genannten Art bekannt. Er weist zwei getrennte Falzgruppen zur Querfalzung von Druckexemplaren auf, wobei das in der einen Falzgruppe noch in Falzklappen eines Falzklappenzylinders gehaltene erste Druckexemplar mit einem über Bandleitungen von der anderen Falzgruppe zugeführte zweite Druckexemplar in Übereinanderlage gebracht wird. Diese Art der Zusammenführung der beiden Druckexemplare kann zu Abweichungen führen, das heißt, die Ausrichtung der beiden Druckexemplare zueinander ist nicht immer exakt. Ferner besitzt der bekannte Falzapparat eine relativ aufwendige Konstruktion.

Aus der EP-A-0 211 377 ist ein weiterer Falzapparat der eingangs genannten Art bekannt. Dieser Falzapparat weist zwei Teilbahnführungen auf, sowie zwei Falzmesserzylinder, die an dem selben Falzklappenzylinder angestellt sind, wobei durch eine spezielle Falzklappenanordnung die Druckprodukte auf den Falzklappenzylinder getrennt gehalten und den Falzkanten zugeführt werden.

Eine weitere Falzvorrichtung ist aus der DE-C-449118 bekannt.

Der Erfindung liegt daher die Aufgabe zugrunde, ein Verfahren der eingangs genannten Art sowie einen Falzapparat zur Durchführung des Verfahrens zu schaffen, bei denen eine exakte Produktverarbeitung, insbesondere ein präzises Falzergebnis bei einem einfachen kompakten Aufbau erfolgen kann.

Diese Aufgabe wird gemäß dem Kennzeichen des Verfahrensanspruches 10 und Vorrichtungsanspruches 1 gelöst.

Erfindungsgemäß ist somit vorgesehen, daß das Zusammenführen mehrerer Produkte am Falzklappenzylinder erfolgt, wobei dieses Zusammenführen gleichzeitig mit der Entstehung der Querfalzung mindestens eines Produktes geschieht. Hierzu ist die Mehrfachklappe des Falzklappenzylinders vorgesehen, in der beispielsweise ein erstes, gefalztes Produkt gehalten ist und der - vorzugsweise nach dem der Falzklappenzylinder eine Teildrehung durchlaufen hat - das weitere Produkt zur Falzung zugeführt wird, wobei es - in Zusammenspiel mit einem Falzmesserzylinder - unter Bildung der Falzung von einer benachbarten Klemmbacke der Mehrfachklappe aufgenommen wird. Hierdurch werden die beiden Produkte in zueinander korrekt ausgerichteter Lage zusammengeführt. Dieses Zusammenführen kann beispielsweise exakt vorderkantengenau erfolgen. Abweichungen, wie sie beim Stand der Technik aufgrund von als Transportvorrichtung dienenden Bandleitungen beim Zusammenführen der Produkte auftreten können, sind beim Gegenstand der Erfindung aufgrund der Mehrfachklappe vermieden. Die Konstruktion der erfindungsgemäßen Ausgestaltung ist einfach und daher kostengünstig.

Nach einer Weiterbildung der Erfindung ist vorgesehen, daß dem Falzklappenzylinder mehrere Falzmesserzylinder für jeweils separate Bahnen zugeordnet sind. Wenn beispielsweise mittels der erwähnten Längsschneidvorrichtung aus einer einem Falztrichter zugeführten Bahn zwei Teilbahnen gebildet werden, so liegen damit zwei separate Bahnen vor, die jeweils einem Falzmesserzylinder zugeführt werden können. Im Zuge dieser Anmeldung kann ein Falzmesserzylinder beziehungsweise können die Falzmesserzylinder gleichzeitig auch als Punkturzylinder ausgebildet sein, das heißt, sie sind geeignet, von der jeweiligen Bahn abgetrennte Produkte zu fixieren. Dieses Fixieren kann beispielsweise mit Punkturnadeln erfolgen. Alternativ ist es auch möglich, daß das Fixieren mittels Greifern erfolgt.

Da gemäß vorstehender Ausführungen dem Falzklappenzylinder mehrere, beispielsweise zwei, Falzmesserzylinder zugeordnet sein können, ist es möglich, daß die jeweiligen separaten Bahnen (insbesondere Teilbahnen) jeweils mit einem Falzmesserzylinder zusammenwirken, um abgetrennte Produkte der Mehrfachklappe zuzuführen. Dies erfolgt derart, daß eine erste Klemmbacke der Mehrfachklappe das von einem ersten Falzmesserzylinder kommende Produkt aufnimmt und daß eine weitere, zweite Klemmbacke der Mehrfachklappe das von einem anderen Falzmesserzylinder kommende Produkt klemmend übernimmt. Die Aufnahme der Produkte kann in unterschiedlichen Winkelstellungen des Falzklappenzylinders erfolgen. Die Anordnung der Falzmesserzylinder an verschiedenen Umfangspositionen des Falzklappenzylinders führt zu einer platzsparenden Bauform.

Vorteilhaft ist es, wenn dem Falzklappenzylinder mehrere Greiferzylinder für die wahlweise mögliche Zuleitung der Produkte zu unterschiedlichen Austragwegen zugeordnet sind. Auch diese Greiferzylinder befinden sich an unterschiedlichen Umfangspositionen des Falzklappenzylinders. Vorzugsweise können dem Falzklappenzylinder zwei Falzmesserzylinder und zwei Greiferzylinder zugeordnet sein. Dadurch, daß mehrere Greiferzylinder vorhanden sind, kann mit einer sehr hohen Geschwindigkeit gearbeitet werden, da aufgrund der mehrfach vorhandenen Austragwege keine Engpässe entstehen. Bei zwei Austragwegen aufgrund zweier Greiferzylinder steht - gegenüber einer Lösung mit nur einem Austragweg - die doppelte Zeit zur Verfügung, so daß beispielsweise der zweite Längsfalz ohne Beeinträchtigung der Produktionsgeschwindigkeit durchgeführt werden kann. Durch die größeren Produktabstände können die Exemplare besser verzögert und sicherer ausgelegt werden.

Mindestens einer der Greiferzylinder kann vorzugsweise eine Falzmesseranordnung aufweisen, die mit dem Falzklappenzylinder zusammenwirkt. Mittels der Falzmesseranordnung ist es möglich, bei einem Produkt eine weitere Querfalzung vorzunehmen. Ein Bei spiel geht aus der Figur 5 und deren Beschreibung hervor.

Nach einem bevorzugten Ausführungsbeispiel ist vorgesehen, daß mindestens einem der Austragwege eine Längsfalzeinrichtung zugeordnet ist. Je nach gewünschtem Falzprodukt kann hier eine Längsfalzung erfolgen.

Bevorzugt weist mindestens einer der Greiferzylinder derart ausgebildete beziehungsweise angeordnete Greifer auf, daß diese nur mit einer, insbesondere - in Drehrichtung des Falzklappenzylinders gesehen - voreilenden Klemmbacke oder einigen Klemmbacken der Mehrfachklappe zusammenwirkt. Mithin wirkt dieser Greifer nicht mit allen Klemmbacken der Mehrfachklappe zusammen, so daß er nicht alle in der Mehrfachklappe gehaltenen Produkte übernimmt, sondern nur einen Teil davon, das heißt, diejenigen, die in den Klemmbacken gehalten sind, mit denen der Greifer zusammenwirkt. Die verbleibenden Produkte können später von einem anderen Greiferzylinder übernommen werden. Hierdurch ist es möglich, die in der Mehrfachklappe gehaltenen Produkte zu separieren und beispielsweise mehreren Austragwegen zuzuführen.

Nach einem besonders bevorzugten Ausführungsbeispiel ist die Mehrfachklappe als Doppelfalzklappe ausgebildet, das heißt, sie besitzt zwei Klemmbacken zum unabhängig voneinander möglichen Halten zweier Produkte. Insbesondere besitzt die Doppelfalzklappe einen zylinderfesten (falzklappenzylinderfesten) Klemmsteg, das heißt, dieser Klemmsteg ist nicht beweglich, sondern ortsfest am Falzklappenzylinder angeordnet. Mit der Vorder- beziehungsweise Rückseite des Klemmstegs arbeitet jeweils eine Klemmbacke zusammen, um die beiden, vorstehend erwähnten Klemmöglichkeiten zu schaffen.Tritt die eine Klemmbacke unter Zwischenschaltung des Produkts gegen die eine Seite des Klemmstegs, so wird dort der Klemmsitz geschaffen; tritt die andere Klemmbacke gegen die andere Seite des Klemmstegs, so entsteht dort eine zangenartige Halteeinrichtung für das weitere Produkt.

Das erfindungsgemäße Verfahren besteht aus folgenden Verfahrensschritten: Die Produkte werden zur Querfalzung von einem Falzmesser eines Falzmesserzylinders beaufschlagt und im Falzbereich zum Halten festgeklemmt, wobei gleichzeitig beim Festklemmen eine Übergabe vom Falzmesserzylinder zu einem Falzklappenzylinder erfolgt, und wobei mindestens zwei Produkte während des Falzvorgangs derart zusammengeführt und dabei getrennt am Falzklappenzylinder derart gehalten werden, daß sie in eine gewünschte Relativposition, insbesondere mit deckungsgleichen oder etwa deckungsgleichen Falzkanten benachbart zueinander angeordnet sind.

Die Zeichnung veranschaulicht die Erfindung anhand von Ausführungsbeispielen und zwar zeigt:
- Fig. 1: eine schematische Ansicht eines Falzapparats,
- Fig. 2-5: verschiedene Produkte (Falzprodukte),
- Fig. 6: eine Schnittansicht eines Bereichs eines Falzmesserzylinders und eines Bereichs eines Falzklappenzylinders des Falzapparats der Figur 1,
- Fig. 7: eine Darstellung gemäß Figur 6 mit Darstellung des Falzklappenzylinders und eines Bereichs eines weiteren Falzmesserzylinders,
- Fig. 8: eine Darstellung gemäß Figur 7, jedoch in späterer, anderer Drehstellung der genannten Zylinder
und
- Fig. 9: eine Schnittdarstellung im Bereich zweier Austragwege der Falzvorrichtung der Figur 1 mit Darstellung eines Bereichs des Falzklappenzylinders sowie zweier Greiferzylinder.

Die Figur 1 zeigt - in schematischer Darstellung - einen Falzapparat 1, der einen Falztrichter 2 und eine mittels einer Schere symbolisch angeordnete Längsschneidvorrichtung 3 aufweist. Ferner sind vier Führungswalzenpaare 4, 5, 6 und 7 vorgesehen, die beabstandet zueinander unterhalb des Falztrichters 2 liegen. Zwischen den Führungswalzenpaaren 5 und 6 ist ein Querperforierwerk 8 angeordnet, das gegebenenfalls eingesetzt werden kann. Dem Führungswalzenpaar 6 ist eine Umlenkwalze 9 zugeordnet.

Ferner sind zwei Falzmesserzylinder 10 und 11 vorgesehen, die jeweils mit einem Schneidzylinder 12 beziehungsweise 13 zusammenwirken. Die Falzmesserzylinder 10 und 11 bilden ebenfalls Punkturzylinder. Ein Falzklappenzylinder 14 wirkt mit den beiden Falzmesserzylindern 10 und 11 zusammen und steht ferner in Wirkfunktion mit zwei Greiferzylindern 15 und 16. Zumindest dem Greiferzylinder 15 ist eine Falzmesseranordnung zugeordnet, so daß er gleichzeitig einen Querfalzzylinder bildet.

An die Greiferzylinder 15 und 16 schließen sich Austragwege 17 beziehungsweise 18 an, denen Längsfalzeinrichtungen 19 beziehungsweise 20 zugeordnet sind. Am Ende der Austragwege 17 und 18 kann jeweils ein Schaufelrad 21 sowie ein Auslageband 22 angeordnet sein, wobei in Figur 1 - der Einfachheit halber - dies nur bei dem unteren Austragweg 18 dargestellt ist.

In den Falztrichter 2 des Falzapparats 1 läuft eine Bahn 23, beispielsweise eine Papierbahn, ein, die mittels des Falztrichters 2 längsgefalzt oder mittels der Längsschneidvorrichtung 3 in zwei separate Bahnen (Teilbahnen 24 und 25) aufgeteilt und auf dem Trichter aufeinandergewendet wird. Aus den Teilbahnen 24 und 25 werden dann Produkte, vorzugsweise Druckexemplare, durch Abtrennung und Falzung hergestellt. Hierauf wird im nachfolgenden noch näher eingegangen.

Der Falzklappenzylinder 14 weist mindestens eine, vorzugsweise mehrere als Mehrfachklappen 26 ausgebildete Falzklappen 27 auf und ist auch mit üblichen, einfachen Falzklappen 28 versehen. Nachfolgend wird zunächst auf die verschiedenen Falzprodukte der Figuren 2 bis 5 eingegangen, die unter anderem mittels des Falzapparats 1 herstellbar sind.

Die Figur 2 zeigt ein zweiteiliges Falzprodukt, wovon jedes Teil eine Querfalzung 29 aufweist. Die beiden Teile liegen mit ihrer Querfalzung 29 deckungsgleich aufeinander und sind mit einer "gemeinsamen" Längsfalzung 30 versehen. Das Wort "gemeinsam" soll andeuten, daß diese Längsfalzung 30 in einem Arbeitsgang bei beiden Teilen gleichzeitig hergestellt worden ist.

Die Figur 3 zeigt ein Falzprodukt, das ebenfalls aus zwei Teilen besteht, die - im Gegensatz zum Produkt der Figur 2 - jedoch nicht aufeinander, sondern ineinander liegen.

Die Figur 4 betrifft ein Falzprodukt aus zwei Teilen, die entsprechend den Teilen der Figur 2 ausgebildet sind, jedoch nicht aufeinanderliegen, sondern separate Teile (Falzprodukte) bilden, die getrennt in den beiden zweiten Längsfalzen gefalzt wurden.

Die Figur 5 zeigt ein auf dem Falzapparat hergestelltes zweiteiliges Produkt mit getrennten ersten Querfalzen und gemeinsamem zweiten Querfalz.

Aus Figur 6 geht der konstruktive Aufbau der als Mehrfachklappe 26 ausgebildeten Falzklappe 27 näher hervor. Die Mehrfachklappe 26 ist in einer Ausnehmung 31 des Falzklappenzylinders 14 angeordnet. Sie wird im nachfolgenden in Form einer Doppelfalzklappe 32 näher beschrieben. Die Doppelfalzklappe 32 weist einen relativ zum Falzklappenzylinder 14 ortsfesten, unbeweglichen Klemmsteg 33 auf, mit dessen Vorderseite 34 und mit dessen Rückseite 35 jeweils eine verschwenkbar gelagerte Klemmbacke 36 beziehungsweise 37 zusammenwirkt.

Jede Klemmbacke 36 beziehungsweise 37 besteht aus mehreren, beabstandet voneinander angeordneten, über die Walzenlänge verteilten Klemmstegen, so daß das Produkt entlang seiner Länge an mehreren Punkten geklemmt wird.

Im nachfolgenden wird die Herstellung des Falzprodukts gemäß Figur 2 näher erläutert. Die dem Falztrichter 2 zugeführte Bahn 23 wird mittels der Längsschneidvorrichtung 3 in die Teilbahnen 24 und 25 aufgeteilt und um 90° längs gedreht. Die Teilbahn 24 wird mittels einer Punkturvorrichtung vom Falzmesserzylinder 10 erfaßt und - am jeweils anderen Ende - mittels des Schneidzylinders 12 abgetrennt. Ein so abgetrenntes Produkt 38 (Figur 6) befindet sich somit auf der Außenmantelfläche des Falzmesserzylinders 10 und wird mit der Drehbewegung dieses Zylinders bis in die in Figur 6 dargestellte Position verbracht. Mittig zur Vorder- und Hinterkante des Produkts 38 oder um das halbe Maß des Vor- oder Nachfalzes aus der Mitte verschoben befindet sich am Falzmesserzylinder 10 ein Falzmesser 39, das - sobald die Doppelfalzklappe 32 des Falzklappenzylinders 14 in gegenüberliegende Position tritt - von einer entsprechenden Steuereinrichtung des Falzapparates ausgelöst wird, das heißt, das Falzmesser 39 drückt eine Schlaufe in das Produkt 38, wobei die Schlaufe in dem der Klemmbacke 37 zugeordneten, zum Klemmsteg 33 bestehenden Klemmspalt 40 liegt. Die Klemmbacke 37 schließt und nimmt das Produkt unter Bildung einer Querfalzung 29 - gemäß Figur 7 - im Zuge der weiteren Zylinderdrehung mit.

Die Teilbahn 25 wird an einer Walze des Zugwalzenpaares 6 umgelenkt und über die Umlenkwalze 9 geführt sowie dem Falzmesserzylinder 11 zugeleitet. Im Zusammenspiel mit dem Schneidzylinder 13 erfolgt ein entsprechender Schneidvorgang, wie dies bereits im Hinblick auf den Schneidzylinder 12 beschrieben worden ist. Ein entsprechend abgeschnittenes Produkt 38', das von einer Punkturvorrichtung des Falzmesserzylinders 11 gehalten und mitgenommen wird, wird mittels eines Falzmessers 41 in einen Klemmspalt 42 in entsprechender Drehstellung von Falzklappenzylinder 14 und Falzmesserzylinder 11 im Zuge einer Schlaufenbildung eingebracht und dort durch Schließen der Klemmbacke 36 klemmend gehalten und aufgrund der weiteren Drehbewegung der Zylinder 11 und 14 gemäß Figur 7 mitgenommen. Hierdurch wird die Querfalzung 29 am Produkt 38' durchgeführt, wobei die Querfalzungen 29 der Produkte 38 und 38' kantengenau - lediglich durch den schmalen Klemmsteg 33 voneinander getrennt - aufeinanderliegen. Es wird also gleichzeitig beim Falzvorgang ein Zusammenführen der Produkte 38 und 38' vorgenommen.

Im Zuge des weiteren Betriebs werden die so aufeinandergelegt gehaltenen Produkte 38 und 38' mittels entsprechender Greifer vom Greiferzylinder 15 beziehungsweise 16 übernommen. Es ist möglich, daß nur der Greiferzylinder 15 oder nur der Greiferzylinder 16 die übernahme vornimmt oder daß die Greiferzylinder 15 und 16 alternierend arbeiten, was den Vorteil hat, daß beim folgenden Längsfalzen im zweiten Längsfalz eine doppelt so lange Zeit zur Verfügung steht. Die entsprechenden Produkte werden dann mittels der Längsfalzeinrichtung 19 oder 20 beziehungweise den Längsfalzeinrichtung 19 und 20 längsgefalzt, das heißt, es wird die Längsfalzung 30 durchgeführt. Das so fertiggestellte Produkt wird vom Schaufelrad 21 oder von den Schaufelrädern der zweiten Längsfalze übernommen und den Auslagebändern 22 übergeben.

Um ein Falzprodukt gemäß Figur 3 herzustellen, wird die Bahn 23 im Falztrichter 2 mittels der Längsschneidvorrichtung 3 geteilt und dann aufeinandergewendet. Dann erfolgt jedoch keine Aufteilung der Einzelbahnen 24 und 25, sondern diese beiden Bahnen verlaufen weiterhin parallel zueinander, das heißt sie liegen aufeinander und werden lediglich mit nur einem Falzmesserzylinder (Falzmesserzylinder 10 oder Falzmesserzylinder 11) bearbeitet. Im nachfolgenden soll lediglich auf den Falzmesserzylinder 10 eingegangen werden.

Nach erfolgter Abtrennung mittels des Schneidzylinders 12 gelangen die beiden übereinanderliegenden Stücke der Teilbahnen 24 und 25 zum Falzklappenzylinder 14, indem sie mittels eines Falzmessers des Falzmesserzylinders 10 von einer Klemmbacke 36 beziehungsweise 37 der Doppelfalzklappe 32 erfaßt und festgehalten werden, das heißt, die Doppelfalzklappe 32 wird nicht für eine Doppelklemmung genutzt, sondern wie eine einfache Falzklappe gebraucht. Die so gemeinsam quergefalzten Teile werden wahlweise der oberen oder der unteren Auslage mittels des Greiferzylinders 15 oder 16 zugeführt. Es ist auch denkbar, daß eine alternierende Auslage über beide Greiferzylinder 15 und 16 erfolgt, was eine erhöhte Geschwindigkeit zuläßt. Im Zuge der Austragung erfolgt dann eine entsprechende Längsfalzung mit Hilfe der Längsfalzeinrichtung 19 und/oder 20. Bei allen hier beschriebenen Ausführungsbeispielen sind die Austragwege 17 und 18 vorzugsweise als Bänderstrecken ausgebildet.

Zur Erstellung des Produkts gemäß Figur 4 erfolgt der Ablauf ebenso wie bei der Erstellung des Produkts gemäß Figur 2. Lediglich bei der übergabe der Produkte 38 und 38' zu den Greiferzylindern 15 und 16 sind Besonderheiten vorgesehen, die nachfolgend erläutert werden.

Aus der Figur 1 ist ersichtlich, daß der Greiferzylinder 15 unterschiedliche Greifer, nämlich kurze Greifer 42 und lange Greifer 43 aufweist. Dies geht besonders deutlich aus der Figur 9 hervor. Mittels der langen Greifer 43, die als normale Greifer anzusehen sind und die auch bei dem Greiferzylinder 16 vorhanden sind, werden alle einzelnen Klemmbacken 36 und 37 einer Mehrfachklappe 26 gehaltenen Produkte 38, 38' erfaßt und übernommen. Kommt jedoch - gemäß Figur 9 - der kurze Greifer 42 des Greiferzylinders 15 zum Einsatz, so entnimmt dieser lediglich das Produkt 38 der - in Drehrichtung gesehen - vorauseilenden Klemmbacke 36, während - im Zuge der weiteren Drehung - der (lange) Greifer 43 des Greiferzylinders 16 das Produkt 38' von der nacheilenden Klemmbacke 37 übernimmt. Auf diese Art und Weise ist es also möglich, die Produkte 38 und 38' wieder zu trennen und entsprechend den Austragwegen 17 und 18 zuzuführen. Hierdurch entsteht - jeweils nach Durchführung der noch fehlenden Längsfalzung - das Produkt der Figur 4.

Neben der Querfalzung 29 der Produkte ist - gemäß Figur 1 - im Zusammenspiel von Falzklappenzylinder 14 und Greiferzylinder 15 eine weitere Querfalzung möglich. Dies kann beispielsweise bei den Produkten gemäß Figur 2 und 3 durchgeführt werden. Eine derartige Anordnung kann auch zum Einsatz kommen, um Delta-Falzungen durchzuführen. Hierzu ist dann ein entsprechender Versatz der Einrichtungen erforderlich. Um die zweite Querfalzung vornehmen zu können wird das entsprechende Produkt von den entsprechenden Greifern des Greiferzylinders 15 übernommen, wobei jedoch keine Austragung erfolgt. Vielmehr ist am Greiferzylinder 15 mindestens eine Falzmesseranordnung 44 vorgesehen, die eine Schlaufe des Produkts in eine entsprechende einfache Falzklappe 28 des Falzklappenzylinders 14 einbringt. Durch Schließen der Falzklappe 28 wird diese Schlaufe als zweite Querfalzung ausgebildet und das Produkt entsprechend unter öffnen der Greifer des Greiferzylinders 15 von dem Falzklappenzylinder 14 mitgenommen und schließlich mittels des Greiferzylinders 16 ausgetragen. Hierdurch ist es möglich, Produkte entsprechend Figur 5 herzustellen.

Bei der Wahl des Einsatzes eines kurzen Greifers 42 oder eines langen Greifers 43 wird ein entsprechender Drehstellungsversatz zwischen dem Falzklappenzylinder 14 und dem Greiferzylinder 15 vorgenommen. Aufgrund der Mehrfachklappe 26 sind die dort gehaltenen Falze umfangseitig geringfügig versetzt. Dies könnte zu einer Abweichung der übereinanderlage der Produkte führen. Ein Ausgleich ist dadurch möglich, daß die entsprechenden Falzmesser unterschiedlich weit in den Klemmspalt eindringen, wodurch eine entsprechend mehr oder weniger große Schlaufe gebildet wird, was zur Kompensation führt.

## Patentansprüche

1. Falzapparat zur Querfalzung von von einer Bahn, insbesondere mittels einer Längsschneidvorrichtung von einer längsgeschnittenen Teilbahn, abgetrennten Produkten, vorzugsweise Druckexemplaren, mit mindestens einer Querfalzeinrichtung, die einen Falzmesserzylinder und einen Falzklappenzylinder aufweist,
**dadurch gekennzeichnet,**
daß der Falzklappenzylinder (14) mindestens eine als Doppelklappe (26) ausgebildete Falzklappe (27) besitzt, die eine gemeinsame feste Klemmbacke zum Gleichzeitig beim Querfalzen erfolgenden zusammenführenden Halten von zwei Produkten (38. 38') aufweist.

2. Falzapparat nach Anspruch 1,
**dadurch gekennzeichnet,**
daß dem Falzklapperzylinder (14) mehrere Falzmesserzylinder (10, 11) für jeweils separate Bahnen (24, 25) zugeordnet sind.

3. Falzapparat nach Anspruch 1,
**dadurch gekennzeichnet,**
daß die Falzmesserzylinder (10, 11) Haltevorrichtungen, insbesondere Punkturvorrichtungen oder Greifer, für die Produkte (38, 38') aufweisen.

4. Falzapparat nach Anspruch 1,
**dadurch gekennzeichnet,**
daß dem Falzklapperzylinder (14) mehrere Greiferzylinder (15, 16) für die wahlweise mögliche Zuleitung der Produkte (38, 38') zu unterschiedlichen Austragwegen (17, 18) zugeordnet sind.

5. Falzapparat nach Anspruch 4,
**dadurch gekennzeichnet,**
daß mindestens einer der Greiferzylinder (15, 16) eine Falzmesseranordnung (44) aufweist, die mit dem Falzklappenzylinder (14) zusammenwirkt.

6. Falzapparat nach Anspruch 4,
**dadurch gekennzeichnet,**
daß mindestens einem der Austragwege (17, 18) eine Längsfalzeinrichtung (19, 20) zugeordnet ist.

7. Falzapparat nach Anspruch 4,
**dadurch gekennzeichnet,**
daß mindestens einer der Greiferzylinder (15, 16) derart ausgebildete Greifer (42, 43) aufweist, daß diese nur mit einer, insbesondere - in Drehrichtung des Falzklappenzylinders gesehen - voreilenden Klemmbacke (36) oder einigen der Klemmbacken der Mehrfachklappe (26) zusammenwirkt.

8. Falzapparat nach Anspruch 1,
**dadurch gekennzeichnet,**
daß die Mehrfachklappe (26) als Doppelfalzklappe (32) ausgebildet ist.

9. Falzapparat nach Anspruch 8,
**dadurch gekennzeichnet,**
daß die Doppelfalzklappe (32) einen zylinderfesten Klemmsteg (33) aufweist, mit dessen Vorder- und Rückseite (34, 35) jeweils eine Klemmbacke (36, 37) zusammenwirkt.

10. Verfahren zur Querfalzung von von einer Bahn, insbesondere von einer mittels einer Längsschneidvorrichtung längsgeschnittenen Teilbahn, abgetrennten Produkten, vorzugsweise Druckexemplaren, wobei die Produkte zur Querfalzung von einem Falzmesser eines Falzmesserzylinders beaufschlagt werden und eine Übergabe vom Falzmesserzylinder zu einem Falzklappenzylinder erfolgt, dessen Falzklappen das Produkt im Falzbereich falzen und halten,
**dadurch gekennzeichnet,**
daß durch die Ausbildung mindestens einer Falzklappe (27) als Doppelklappe (26), die eine gemeinsame feste Klemmbacke aufweist, zwei Produkte (38, 38') zusammengeführt und am Falzklappenzylinder (14) derart gehalten werden, daß sie getrennt voneinander benachbart übereinander liegen.

## Claims

1. Folder for the transverse folding of products, preferably printed copies, separated from a web, in particular by means of a longitudinal cutting device from a longitudinally cut partial web, having at least one transverse folding device which has a folding blade cylinder and a folding jaw cylinder, characterized in that the folding jaw cylinder (14) has at least one folding jaw (27) which is designed as a double jaw (32) and has a common, fixed clamping jaw for the collating holding of two products (38, 38') taking place simultaneously during the transverse folding.

2. Folder according to Claim 1, characterized in that a plurality of folding blade cylinders (10, 11) for separate webs (24, 25) in each case are assigned to the folding jaw cylinder (14).

3. Folder according to Claim 1, characterized in that the folding blade cylinders (10, 11) have holding devices, in particular point-hole devices or grippers, for the products (38, 38').

4. Folder according to Claim 1, characterized in that a plurality of gripper cylinders (15, 16) for the selectively possible feeding of the products (38, 38') to different delivery paths (17, 18) are assigned to the folding jaw cylinder (14).

5. Folder according to Claim 4, characterized in that at least one of the gripper cylinders (15, 16) has a folding blade arrangement (44) which interacts with the folding jaw cylinder (14).

6. Folder according to Claim 4, characterized in that at least one of the delivery paths (17, 18) is assigned a longitudinal folding device (19, 20).

7. Folder according to Claim 4, characterized in that at least one of the gripper cylinders (15, 16) has grippers (42, 43) which are designed in such a way that they only interact with one, in particular leading - seen in the direction of rotation of the folding jaw cylinder - clamping jaw (36) or some of the clamping jaws of the multiple jaw (26).

8. Folder according to Claim 1, characterized in that the multiple jaw (26) is designed as a double folding jaw (32).

9. Folder according to Claim 8, characterized in that the double folding jaw (32) has a clamping web (33) which is fixed to the cylinder and by means of whose front and rear side (34, 35) a clamping jaw (36, 37) interacts in each case.

10. Method for the transverse folding of products, preferably printed copies, separated from a web, in particular from a partial web cut longitudinally by means of a longitudinal cutting device, the products being acted upon for transverse folding by a folding blade of a folding blade cylinder and a transfer taking place from the folding blade cylinder to a folding jaw cylinder, the folding jaws of which fold and hold the product in the folding region, characterized in that the configuration of at least one folding jaw (27) as a double jaw (32) having a common, fixed clamping jaw enables two products (38, 38') to be collated and held on the folding jaw cylinder (14) in such a way that they are separate from one another, lying adjacently one above the other.

## Revendications

1. Plieuse destinée au pliage transversal de produits, de préférence d'exemplaire d'impression, séparés dans une bande, en particulier une bande élémentaire produite par coupe longitudinale au moyen d'un dispositif de coupe longitudinale, comprenant au moins un dispositif de pliage transversal qui comprend un cylindre à lames de pliage et un cylindre à volets de pliage,
caractérisée
en ce que le cylindre (14) à volets de pliage comprend au moins un volet de pliage (27) conformé en volet double (26) qui comprend une mâchoire commune fixe de serrage destinée à la retenue simultanée de deux produits (38, 38') devant être réunis au cours du pliage transversal.

2. Plieuse selon la revendication 1,
caractérisée
en ce que plusieurs cylindres à lames de pliage (10, 11) destinés à des bandes séparées (24, 25) sont associés au cylindre (14) à volets de pliage.

3. Plieuse selon la revendication 1,
caractérisée
en ce que les cylindres à lames de pliage (10, 11) comprennent des dispositifs de retenue des produits (38, 38'), en particulier des dispositifs à pointure ou à preneurs.

4. Plieuse selon la revendication 1,
caractérisée
en ce que plusieurs cylindres à preneurs (15, 16), destinés à l'amenée sélective possible des produits (38, 38') sur des voies différentes d'évacuation (17, 18), sont associés au cylindre à volets de pliage (14).

5. Plieuse selon la revendication 4,
caractérisée
en ce qu'au moins l'un des cylindres à preneurs (15, 16) comprend un dispositif à lame de pliage (44) qui coopère avec le cylindre à volets de pliage (14).

6. Plieuse selon la revendication 4,
caractérisée
en ce qu'un dispositif de pliage longitudinal (19, 20) est associé à au moins l'une des voies d'évacuation (17, 18).

7. Plieuse selon la revendication 4,
caractérisée
en ce qu'au moins l'un des cylindres à preneurs (15, 16) comporte des preneurs (42, 43) réalisés de manière qu'ils ne coopèrent qu'avec une mâchoire de serrage (36), située en particulier en amont - par rapport au sens de rotation du cylindre à volets de pliage - ou qu'avec quelques unes des mâchoires de serrage du volet multiple (26).

8. Plieuse selon la revendication 1,
caractérisée
en ce que le volet multiple (26) est conformé en volet double de pliage (32).

9. Plieuse selon la revendication 8,
caractérisée
en ce que le volet double de pliage (32) comprend une réglette de serrage (33) qui est solidaire du cylindre et avec le côté antérieur et le côté arrière (34, 35) de laquelle coopère indépendamment une mâchoire de serrage (36, 37).

10. Procédé de pliage transversal de produits, de préférence d'exemplaires d'impression, séparés dans une bande, en particulier dans une bande élémentaire résultant d'une coupe longitudinale effectuée au moyen d'un dispositif de coupe longitudinale, les produits subissant un pliage transversal par une lame de pliage d'un cylindre à lames de pliage et un transfert ayant lieu du cylindre à lames de pliage à un cylindre à volets de pliage dont les volets de pliage plient et tiennent les produits dans la zone de pliage,
caractérisé
en ce que deux produits (38, 38') sont réunis par la conformation d'au moins un volet de pliage (27) en volet double (26) qui comprend une mâchoire commune fixe de serrage et ces produits sont tenus sur le cylindre (14) à volets de pliage de manière qu'ils soient superposés au voisinage l'un de l'autre en étant séparés l'un de l'autre.
